# EUROPÄISCHE PATENTSCHRIFT

(11) **EP 0 053 761 B1**
(45) Veröffentlichungstag und Bekanntmachung des Hinweises auf die Patenterteilung: **17.04.1985**
(21) Anmeldenummer: 81109919.1
(22) Anmeldetag: 26.11.1981
(51) Int. Cl.: A43B 9/10, B29C 39/00

(54) **Schuh mit angeformter Laufsohle und Verfahren zu dessen Herstellung**
Shoe with integrally formed sole, and process for making the same
Chaussure à semelle intégrée et procédé pour sa fabrication

(30) Priorität: 06.12.1980 DE 3046050
(43) Veröffentlichungstag der Anmeldung: 16.06.1982
(73) Patentinhaber: ERICH ROHDE KG SCHUHFABRIKEN, D-3578 Schwalmstadt-2 (DE)
(72) Erfinder: Suel, Willi, D-3578 Schwalmstadt 11 (DE); Zavrel, Stanislaus, D-3579 Merzhausen (DE); Dittmar, Günter, D-3578 Schwalmstadt 1 (DE)
(74) Vertreter: LOUIS, PÖHLAU, LOHRENTZ & SEGETH

## Beschreibung

Die Erfindung betrifft Schuhe mit einer durch Spritzgießen oder dergleichen angeformten Laufsohle, deren Schaft mit einer die Laufsohle oberseitig abdeckenden Brandsohle mittels einer Naht verbunden ist und einen nach außen weisenden, nach dem Anformen der Laufsohle beschnittenen unteren Rand aufweist. Außerdem hat sie ein Verfahren zur Herstellung derartiger Schuhe zum Gegenstand, wobei der Schaft aus entsprechenden Zuschnitten zusammengenäht, anschließend die Brandsohle an den Schaft angenäht und schließlich nach Aufleisten des so erzeugten Schuh-Oberteiles die Laufsohle angeformt wird.

Es gibt verschiedene Arten von Schuhen mit angeformten Sohlen. Bei den Schuharten, bei denen der untere Schaftrand in üblicher Weise nach innen geschlagen ist, besteht zum einen die Schwierigkeit, daß vor dem Anformen der Sohle der Schaft angeschärft und aufgerauht werden muß, weil sonst keine einwandfreie Haftung der Sohle am Schaft erreicht werden kann. Diese Arbeitsgänge, die von Hand ausgeführt werden müssen, führen stets zu Ungleichmäßigkeiten. Weiterhin besteht die Gefahr, daß beim Einstreichen des aufgerauhten Bereiches dann, wenn nicht sehr sorgfältig gearbeitet wird, Kleber in solchen Bereichen an den Schaft gelangt, die später von der angeformten Sohle nicht abgedeckt werden. Dieser Kleber muß dann, sofern dies überhaupt noch möglich ist, in einem zusätzlichen Arbeitsgang entfernt werden. Ein weiteres Problem bei Herstellung solcher Schuhe besteht darin, eine einwandfreie Aufleistung zu erreichen. Ist das Schuh-Oberteil nicht sauber aufgeleistet, erhält man minderwertige Schuhe.

Es ist weiterhin bereits bekannt, Flexibel-Schuhe mit angeformter Sohle herzustellen (DE-OS 2 830 605). Bei diesen Schuhen wird mit dem Schaft im Bereich des nach außen weisenden unteren Randes eine verhältnismäßig steife, als Brandsohle dienende Zwischensohle verbunden. An diese Zwischensohle wird dann die Laufsohle angespritzt. Ein derartiges Vorgehen hat ebenfalls etliche Mängel. Zum einen besteht auch hier, insbesondere wegen der hohen Steifheit der Zwischensohle, das Problem, den Schuh zum Spritzen sauber aufzuleisten. Weiterhin ist nachteilig, daß zugleich mit dem Schaftrand nach dem Anformen der Sohle auch die Zwischensohle beschnitten werden muß. Wegen der hier vorhandenen hohen Materialstärken müssen entsprechend schwere Maschinen zum Beschneiden eingesetzt werden. Es ist außerdem häufig ein Schleifen erforderlich. Bei einem Beschneiden mit schweren Maschinen besteht zusätzlich die Gefahr, daß die eventuell außenseitig an der Laufsohle vorgesehene, durch entsprechende Formgestaltung erzeugte Gravur beschädigt wird, was ebenfalls die Qualität der erzeugten Schuhe beeinträchtigt. Schließlich ist bei den bekannten Schuhen mit Zwischensohle ein wesentlicher Nachteil, daß die angeformte Laufsohle nur an der Zwischensohle haftet, d. h. die Festlegung der Laufsohle am Schaft eigentlich lediglich über die Naht zwischen Schaft und Zwischensohle erfolgt. Diese Naht hält aber nur begrenzt stärkeren Beanspruchungen stand.

Der Erfindung liegt nun die Aufgabe zugrunde, eine Machart für Schuhe mit angeformter Laufsohle vorzuschlagen, die die vorerwähnten Mängel des Standes der Technik nicht aufweist, d. h. insbesondere ein sauberes Aufleisten gewährleistet, zu einer zuverlässigen Haftung der Laufsohle am Schaft führt und eine Fertigstellung des Schuhes nach dem Anformen der Laufsohle in einfacher Weise ermöglicht.

Zur Lösung dieser Aufgabe wird nach der Erfindung vorgeschlagen, einen Schuh der eingangs erwähnten Art derart auszubilden, daß die Brandsohle in ihrer Größe der den Übergang zwischen Schaft und Sohle des Schuhes bestimmenden Leistenkante entsprechend mit ihrer Umfangskante an der Übergangsstelle vom Schaft zum nach außen weisenden unteren Rand befestigt ist, und daß die Laufsohle direkt an die Unterseite des unteren Randes des Schaftes angeformt, d. h. angespritzt oder angegossen, ist.

Im Gegensatz zu den bekannten Schuhen der Flexibel-Machart reicht also bei dem Schuh nach der Erfindung die Brandsohle nur bis zu dem Übergang zwischen dem Schaft und dem nach außen abstehenden Randstreifen. Dies hat den großen Vorteil, daß die Verbindung der angegossenen Sohle direkt mit dem Schaftleder erfolgt, wobei zudem im allgemeinen das Angießen an der Außenseite erfolgt, wo keine Aufreihung oder Anschärfung des Schaftes erforderlich ist. Trotzdem erhält man, insbesondere bei Verwendung eines geeigneten Haftvermittlers, eine ausgezeichnete Haftung der Sohle am abstehenden Rand des Schaftes. Nach dem Angießen der Sohle muß bei dem erfindungsgemäßen Schuh dann lediglich noch das Oberleder beschnitten werden, was in einfacher Weise und mit vergleichsweise leichten Werkzeugen erfolgen kann. Es ist insbesondere kein Schleifen oder dergleichen nötig, so daß auch keine Gefahr einer Beschädigung der Sohle besteht. Darüber hinaus bringt der Umstand, daß die Brandsohle nur bis zur Übergangsstelle von Schaft und Rand reicht, den Vorteil, daß die Abmessungen der Brandsohle genau der Unterseite des Leistens entsprechen. Auf diese Weise kann der Schuh sehr genau zum Anspritzen der Laufsohle aufgeleistet werden, da die Bedienungsperson an der Maschine die Möglichkeit hat, sich beim Aufleisten genau an der üblicherweise an der Unterseite des Leistens vorhandenen, die Sohlenfläche begrenzenden Kante zu orientieren. Es ist lediglich erforderlich, die Außenkante der Brandsohle mit dieser Kante am Leisten zur Dekkung zu bringen. Dies wird besonders dann erleichtert, wenn die Brandsohle aus leicht biegbarem, nur wenig dehnbarem Werkstoff besteht, da dieser bei einem falschen Aufleisten die Leisten-Kante genau abzeichnen würde. Die Verwendung der sehr biegsamen Brandsohle hat darüber hinaus den Vorzug, daß man insgesamt einen sehr gut und leicht biegbaren Schuhboden erhält, was bei den bisher bekannten Schuhen in Flexibel-Machart durchaus nicht immer der Fall war, und zwar vor allem wegen der üblicherweise vergleichsweise großen Dicke der Zwischensohle, aber auch wegen der häufig verwendeten Verklebung zwischen Lauf- und Zwischensohle.

Die erfindungsgemäßen Schuhe unterscheiden sich also von den bisher bekannten Schuhen zum einen durch erheblich bessere und genauere Verarbeitung, zum anderen durch ihre besonders gute Flexibilität, wobei außerdem noch die Möglichkeit besteht, relativ viel Material für die Zwischensohle einzusparen, weil ja eine Brandsohle ohnehin normalerweise zusätzlich verwendet wird.

Die Brandsohle kann aus unterschiedlichen Materialien hergestellt werden. Besonders gute Trageeigenschaften erhält man, wenn die Brandsohle aus Leder besteht und unterseitig eine nicht oder wenig dehnbare Auflage, vorzugsweise aus Textilmaterial, aufweist, welche zweckmäßig flächig mit der Brandsohle verbunden ist.

Es ist nach der Erfindung weiter vorgesehen, daß am unteren Rand des Schaftes eine in gleichem Abstand von der Außenkante des unteren Randes verlaufende, nur den Schaft durchsetzende Ziernaht vorgesehen ist, entlang der eine besondere Naht zur Festlegung der Brandsohle am Schaft verläuft. Eine solche Ziernaht läßt sich einfach anbringen, gibt ein ansprechendes Aussehen für den Schuh und kann gleichzeitig in einfacher Weise als Markierung für das Einnähen der Brandsohle verwendet werden. Bei entsprechender Anordnung der Ziernaht wird sie unterseitig von der angegegossenen Laufsohle abgedeckt, so daß nicht die Gefahr des Eindringens von Wasser im Bereich der Naht besteht.

Der Tragekomfort von Schuhen gemäß der Erfindung kann dadurch verbessert werden, daß - in an sich bekannter Weise - in die eingespritzte Laufsohle direkt unterhalb der Brandsohle eine Einlage, z. B. aus Filz, Vlies oder dergleichen, eingelegt ist. Diese Einlage kann aber bei dem Schuh nach der Erfindung besonders gut zur Geltung kommen, weil ja üblicherweise eine gute biegbare Brandsohle vorgesehen ist.

Insbesondere bei Verwendung einer gut biegbaren Brandsohle kann die angespritzte Laufsohle oberseitig mit einem Fußbett bildenden Auswölbungen bzw. Vertiefungen versehen sein, die in einfacher Weise beim Angießen der Laufsohle erzeugt werden. Hierzu ist es lediglich erforderlich, an der Unterseite des während des Gießens verwendeten Leistens entsprechende Aussparungen bzw. Vorwölbungen vorzusehen.

Die Herstellung des Schuhes nach der Erfindung kann in verschiedener Weise erfolgen, wobei stets der Schaft aus entsprechenden Zuschnitten zusammengenäht, anschließend die Brandsohle an den Schaft angenäht und schließlich nach Aufleisten des so erzeugten Schuh-Oberteiles die Laufsohle angeformt wird. Nach der Erfindung wird nun ein besonderes Herstellungsverfahren vorgeschlagen, welches sich dadurch auszeichnet, daß vor dem Befestigen der Brandsohle der - zusammengenähte - Schaft mit einer die Übergangsstelle zu dem nach außen weisenden unteren Rand markierenden, stets in gleichem Abstand von der Kante des unteren Randes verlaufenden Ziernaht oder Markierung versehen und dann die Brandsohle mit ihrer Umfangskante entlang dieser Ziernaht oder Markierung am Schaft angenäht wird, und daß beim anschließenden Aufleisten des Schuh-Oberteiles dieses so gegenüber dem Leisten ausgerichtet wird, daß die Umfangskante der Brandsohle entlang einer sohlenseitigen Kante des Leistens verläuft. Ein derartiges Vorgehen hat zum einen den Vorteil, daß die Ziernaht bzw. Markierung ohne Schwierigkeiten genau, nämlich abhängig von der Kante des unteren Randes, erzeugt werden kann, weil ja die Kante des unteren Randes durch den Stanzschnitt mit entsprechender Genauigkeit vorgegeben ist. Entlang der so entstandenen Ziernaht bzw. Markierung läßt sich dann die Brandsohle ohne Schwierigkeiten sehr genau einsteppen. Die eingesteppte Brandsohle wiederum ergibt in Verbindung mit der Kante an der Leisten-Unterseite eine zuverlässige Hilfe für ein sauberes Aufleisten des Schuh-Oberteiles zum Spritzen, so daß auch die angespritzte Sohle genau und bei allen Schuhen nahezu gleich am Schaft bzw. Oberteil sitzt.

Weitere Merkmale, Einzelheiten und Vorteile der Erfindung ergeben sich aus der folgenden Beschreibung eines bevorzugten Ausführungsbeispieles eines Schuhes nach der Erfindung anhand der Zeichnung. Dabei zeigt
Fig. 1 einen Querschnitt im Bereich des Blattes durch einen Schuh nach der Erfindung und die zu seiner Herstellung verwendete Form, und
Fig. 2 einen Querschnitt entsprechend Fig. 1 durch den ausgeleisteten und fertig beschnittenen Schuh.

Der Schuh gemäß der Erfindung umfaßt, wie aus Fig. 2 gut ersichtlich, einen üblichen Schaft 1, der unterseitig durch eine eingenähte Brandsohle 2 abgeschlossen ist, eine Einlage 3, z. B. aus Filz, Vlies oder dergleichen, und eine angegossene Laufsohle 4.

In der von Flexibel-Schuhen her bekannten Weise ist der Schaft 1 mit einem nach außen weisenden unteren Rand 5 versehen, der bei dem gezeigten Ausführungsbeispiel zwei Ziernähte 6 aufweist, die lediglich den unteren Rand 5 durchsetzen. Es kann sich dabei um verhältnismäßig grobe Nähte handeln.

Die Brandsohle 2 ist bei dem Schuh nach der Erfindung lediglich so groß, daß ihre Umfangskante 7 möglichst genau an die Übergangsstelle 8 zwischen dem eigentlichen Schaft 1 und dem unteren Rand 5 zu liegen kommt. Sie ist entlang ihrer Umfangskante 7 mittels einer Naht 9 im Übergangsbereich 8 zwischen Schaft 1 und unterem Rand 5 festgenäht, wobei die Naht 9 (wie Fig. erkennen läßt) im Bereich der Schuh-Außenseite sich möglichst genau mit der inneren der Ziernähte 6 deckt.

Die Brandsohle 2 besteht aus einem möglichst weichen, jedoch nicht dehnbaren Material, beispielsweise ist sie zweischichtig aus einer oberen Lederschicht und einer unteren Auflage aus nicht dehnbarem Werkstoff, beispielsweise Textilmaterial, erzeugt, wobei die untere Auflage flächig mit der oberen Lederschicht verbunden sein kann.

Aus der Zeichnung geht weiter hervor, daß die angegossene Laufsohle 4 oberseitig mit einem Fußbett versehen ist. In der Zeichnung ist dabei nur eine als Pelotte dienende Vorwölbung 10 zu sehen.

Es ist weiter noch darauf hinzuweisen, daß der Rand 5 des Schaftes 1 bei dem Schuh nach der Erfindung im Bereich seiner Unterseite 11 direkt in Kontakt mit dem Material der angegossenen bzw. angeformten Laufsohle 4 kommt. Dies hat zur Folge, daß die Laufsohle 4 im Bereich der Unterseite 11 des Randes 5 ohne Schwierigkeiten fest mit dem Rand 5 und damit mit dem Schaft 1 verbunden werden kann. Zum einen ist die Unterseite 11 des Randes 5 üblicherweise von Haus aus aufgerauht, da es sich meist um die Aasseite handelt. Zum anderen kann, ohne daß die Gefahr einer Verschmutzung des Schaftes oberhalb des zum Anformen der Sohle dienenden Bereiches besteht, gegebenenfalls die Unterseite 11 des Randes 5 angeschärft oder mit einem Haftvermittler-Auftrag versehen werden.

Aus vorstehenden Erläuterungen ergibt sich, daß bei dem Schuh nach der Erfindung auf eine Zwischensohle völlig verzichtet ist. Dadurch wird seine Flexibilität im Vergleich zu den bekannten Flexibel-Schuhen mit angeformter Laufsohle wesentlich erhöht und außerdem die Haftung zwischen Schaft und Laufsohle verbessert, die bei den bekannten Schuhen ja nur über die Naht zwischen Zwischensohle und Schaft erfolgte.

Bei der Herstellung des Schuhes nach der Erfindung wird wie folgt vorgegangen:
Zuerst wird der Schaft 1 durch Zusammennähen seiner einzelnen Stanzteile fertiggestellt, wobei der Rand 5, wie dies Fig. 1 zeigt, breiter gehalten wird als es im Hinblick auf den fertigen Schuh (Fig. 2) nötig wäre. Anschließend wird dann wenigstens eine Ziernaht 6 - gegebenenfalls auch nur eine Markierung - parallel zu der äußeren Kante 12 des Randes 5 an dem Schaft 1 angebracht; eine Ziernaht kann z. B. ohne weiteres mittels eines Fußes mit Anschlag gesteppt werden. In den nun zusammengenähten, modellierten Schaft, wird dann eine passend gestanzte bzw. ausgeschnittene Brandsohle 2 entlang ihrer Umfangskante 7 eingenäht, und zwar derart, daß die Naht 9 genau entlang einer der Ziernähte 6, die in diesem Fall als Markierung dient, bzw. entlang einer besonderen Markierung gelegt wird. Das so erzeugte, aus Schaft 1 und Brandsohle 2 bestehende Schaft-Oberteil wird dann auf den Leisten 13 (Fig. 1) aufgezogen, der an seiner Unterseite Ausnehmungen 14 bzw. Vorsprünge aufweist, die dem gewünschten Fußbett entsprechen. Beim Aufziehen des Oberteiles 1, 2 auf den Leisten 13 muß dafür Sorge getragen werden, daß die Umfangskante 7 der Brandsohle 2 genau parallel zu der unterseitigen Kante 15, die üblicherweise an einem Leisten vorhanden ist, verläuft, wie dies in Fig. 1 deutlich erkennbar ist. Das nunmehr aufgeleistete Schuh-Oberteil wird dann in eine entsprechende Form eingesetzt, die gemäß Fig. 1 aus zwei seitlich beweglichen Seitenteilen 16, 17, einem vertikal beweglichen Bodenteil 18 und zwei Seitenhaltern 19 bzw. 20 besteht. Die Bewegung der Formteile ist dabei derart, daß das Bodenteil 18 sich nach dem Einsetzen des Leistens 13 nach oben in die Stellung gemäß Fig. 1 bewegt. Gleichzeitig bewegen sich die Seitenteile 16, 17 nach innen, wobei der Rand 5 in seinem über die Laufsohle 4 überstehenden Abschnitt oberseitig auf den Seitenteilen 16, 17 aufliegt. Zuletzt bewegen sich die Seitenhalter 19, 20 dann in die in Fig. 1 gezeigte Position, wobei nur eine Bewegung nach unten oder aber auch eine kombinierte Bewegung nach unten und innen erfolgen kann. Eine Bewegung nach innen und unten ist vorzuziehen, da in diesem Falle das aufgeleistete Oberteil 1, 2 leichter eingeführt werden kann. Nach dem Schließen der Form wird dann über eine nicht gezeigte Leitung das Laufsohlen-Material, beispielsweise ein Polyurethan- oder PVC-Schaum-Material, in den Formhohlraum 21 eingespritzt oder eingegossen, wo man es aushärten bzw., falls noch erforderlich, aufschäumen läßt. Vor dem Einführen des Leistens 13 mit dem aus Schaft 1 und Brandsohle 2 bestehenden Schuh-Oberteil kann unterseitig auf die Brandsohle noch die Einlage 3 aufgelegt und in irgendeiner Weise fixiert werden, beispielsweise mittels einer - nur punktweisen - Klebeverbindung. Sobald die Laufsohle 4 entsprechend hart ist, wird die Form geöffnet. Es müssen dann nur noch die über die Außenkante 22 der Sohle 4 überstehenden Abschnitte des Randes 5, beispielsweise mittels eines Messers, abgeschnitten werden, um den Schuh fertigzustellen.

Beim Eingießen des die Laufsohle 4 bildenden Materials in den Formhohlraum 21 drückt dieses die Einlage 3 und damit die Brandsohle 2 gegen die Unterseite 23 des Leistens 13, so daß dort ein eventuell spiegelbildlich vorhandenes Fußbett einwandfrei auf der Oberseite der Laufsohle 4 abgebildet wird. Zur Haftverbesserung der Laufsohle 4 am Rand 5 wird dessen Unterseite vor dem Schließen der Form mit einem Haftvermittler bzw. Kleber behandelt.

Es sei abschließend noch darauf hingewiesen, daß die Laufsohle 4 selbstverständlich beliebig gestaltet werden kann, wozu es nur erforderlich ist, die Wände des Formhohlraumes 21 entsprechend auszuformen. Insbesondere kann die Außenkante 22 der Sohle profiliert werden, ohne daß die Gefahr einer Beschädigung bestünde, weil ja nach dem Entformen nur noch der verhältnismäßig dünne und weiche, überstehende Streifen des Randes 5 des Schaftes 1 abgeschnitten werden muß. Weiterhin ist die gezeigte Form selbstverständlich rein schematisch dargestellt. Die genaue Ausbildung der Form wird von der jeweiligen Schalt- und Sohlengestaltung abhängen.

## Patentansprüche

1. Schuh mit einer durch Spritzgießen oder dergleichen angeformten Laufsohle, dessen Schaft mit einer die Laufsohle oberseitig abdekkenden Brandsohle mittels einer Naht verbunden ist und einen nach außen weisenden, nach dem Anformen der Laufsohle beschnittenen unteren Rand aufweist, dadurch gekennzeichnet, daß die Brandsohle (2) in ihrer Größe der den Übergang zwischen Schaft (1) und Sohle (4) des Schuhes bestimmenden Leistenkante (15) entsprechend mit ihrer Umfangskante (7) an der Übergangsstelle (8) vom Schaft (1) zum nach außen weisenden unteren Rand (5) befestigt ist, und daß die Laufsohle (4) direkt an die Unterseite (11) des unteren Randes (5) des Schaftes (1) angeformt ist.

2. Schuh nach Anspruch 1, dadurch gekennzeichnet, daß die Brandsohle (2) aus leicht biegbarem, nur wenig dehnbaren Werkstoff besteht.

3. Schuh nach Anspruch 1 oder 2, dadurch gekennzeichnet, daß die Brandsohle (2) aus Leder besteht und unterseitig eine nicht oder wenig dehnbare Auflage, vorzugsweise aus Textilmaterial, aufweist.

4. Schuh nach Anspruch 1 bis 3, dadurch gekennzeichnet, daß die Auflage flächig mit der Brandsohle (2) verbunden ist.

5. Schuh nach einem der vorhergehenden Ansprüche, dadurch gekennzeichnet, daß am unteren Rand (5) des Schaftes (1) eine in gleichem Abstand von der Außenkante (12) des unteren Randes (5) verlaufende, nur den Schaft (1) durchsetzende Ziernaht (6) vorgesehen ist, entlang der eine besondere Naht (9) zur Festlegung der Brandsohle (2) am Schaft (1) verläuft.

6. Schuh nach einem der vorhergehenden Ansprüche, dadurch gekennzeichnet, daß in die angeformte Laufsohle (4) direkt unterhalb der Brandsohle (2) eine Einlage (3), z. B. aus Filz, Vlies oder dergleichen, eingelegt ist.

7. Schuh nach einem der vorhergehenden Ansprüche, dadurch gekennzeichnet, daß die angeformte Laufsohle (4) oberseitig mit ein Fußbett bildenden Auswölbungen (10) bzw. Vertiefungen versehen ist.

8. Verfahren zur Herstellung eines Schuhes nach einem der vorhergehenden Ansprüche, wobei der Schaft aus entsprechenden Zuschnitten zusammengenäht, anschließend die Brandsohle an den Schaft angenäht und schließlich nach Aufleisten des so erzeugten Schuh-Oberteiles die Laufsohle angeformt wird, dadurch gekennzeichnet, daß vor dem Befestigen der Brandsohle (2) der Schaft (1) mit einer die Übergangsstelle (8) zu dem nach außen weisenden unteren Rand (5) markierenden, stets in gleichem Abstand von der Kante (12) des unteren Randes (5) verlaufenden Ziernaht (6) oder Markierung versehen und dann die Brandsohle (2) mit ihrer Umfangskante (7) entlang dieser Ziernaht (6) oder Markierung am Schaft (1) angenäht wird, und daß beim anschließenden Aufleisten des Schuh-Oberteiles dieses so gegenüber dem Leisten (13) ausgerichtet wird, daß die Umfangskante (7) der Brandsohle (2) entlang einer sohlenseitigen Kante (15) des Leistens (13) verläuft.

## Claims

1. Shoe with an outsole which is moulded on by injection-moulding or the like, and the upper of which is joined by means of a seam to an insole covering the outsole on the top side, and has an outward-pointing lower edge trimmed after the outsole has been moulded on, characterised in that the insole (2), corresponding in size to the last edge (15) defining the transition between the upper (1) and sole (4) of the shoe, is fastened at the point of transition (8) from the upper (1) to the outward-pointing lower edge (5) by means of its peripheral edge (7), and in that the outsole (4) is moulded directly onto the underside (11) of the lower edge (5) of the upper (1).

2. Shoe according to claim 1, characterised in that the insole (2) consists of easily bandable, but only slightly stretchable material.

3. Shoe according to claim 1 or 2, characterised in that the insole (2) consists of leather and has on the underside a non-stretchable or only slightly stretchable support preferably made of textile material.

4. Shoe according to claims 1 to 3, characterised in that the support is joined to the insole (2) over its surface.

5. Shoe according to one of the preceding claims, characterised in that there is on the lower edge (5) of the upper (1) a decorative seam (6) which extends at the same distance from the outer rim (12) of the lower edge (5) and passes through the upper (1) only and along which extends a special seam (9) for fixing the insole (2) to the upper (1).

6. Shoe according to one of the preceding claims, characterised in that an insert (3), for example made of felt, nonwoven or the like, is inserted into the moulded-on outsole (4) directly underneath the insole (2).

7. Shoe according to one of the preceding claims, characterised in that the moulded-on outsole (4) is provided on the top side with bulges (10) or depressions forming a bed for the foot.

8. Process for producing a shoe according to one of the preceding claims, in which the upper is sewn together from appropriate blanks, the insole is subsequently sewn to the upper, and finally, after the shoe top part produced in this way has been put onto the last, the outsole is moulded on, characterised in that, before the insole (2) is fastened, the upper (1) is provided with a decorative seam (6) or marking which marks the point of transition (8) to the outward-pointing lower edge (5) and which always extends at the same distance from the rim (12) of the lower edge (5), and then the insole (2) by means of its peripheral edge (12) is sewn to the upper (1) along this decorative seam (6) or marking, and in that when the shoe top part is subsequently put onto the last the said shoe top part is aligned relative to the last (13) in such a way that the peripheral edge of the insole (2) extends along an edge (15) of the last (13) located on the same side as the sole.

## Revendications

1. Chaussure comprenant une semelle, qui est intégrée par injection ou une opération analogue et dont la tige est reliée à une première, recouvrant la semelle du côté supérieur, au moyen d'une couture et présente un rebord inférieur orienté vers l'extérieur et découpé après l'intégration de la semelle, caractérisée en ce que la première (2) dans sa dimension correspondant au bord (15) de la forme qui détermine la transition entre la tige (1) et la semelle (4) de la chaussure est fixée, par son bord périphérique (7), à l'endroit de transition (8) entre la tige (1) et le rebord inférieur (5) dirigé vers l'extérieur,et en ce que la semelle (4) est intégrée directement sur la face inférieure (11) du rebord inférieur (5) de la tige (1).

2. Chaussure suivant la revendication 1, caractérisée en ce que la première (2) est constituée d'un matériau aisément flexible, uniquement peu extensible.

3. Chaussure suivant l'une ou l'autre des revendications 1 et 2, caractérisée en ce que la première (2) est constituée de cuir et en ce qu'elle présente sur sa face inférieure une couche non ou peu extensible, de préférence en matière textile.

4. Chaussure suivant l'une des revendications 1 à 3, caractérisée en ce que la couche est reliée à plat à la première (2).

5. Chaussure suivant l'une des revendications précédentes, caractérisée en ce que, sur le rebord inférieur (5) de la tige (1), est prévue une piqûre ornementale (6) qui s'étend à même distance de l'arête extérieure (12) du rebord inférieur (5) et traverse uniquement la tige (1) et le long de laquelle une couture particulière (9) s'étend pour la fixation de la première (2) sur la tige (1).

6. Chaussure suivant l'une des revendications précédentes, caractérisée en ce que, dans la semelle intégrée (4), une pièces intercalaire (3), par exemple en feutre, tissu non tissé ou matière analogue, est insérée directement en dessous de la première (2).

7. Chaussure suivant l'une des revendications précédentes, caractérisée en ce que la semelle intégrée (4) est pourvue, du côté supérieur, de bombements (10) ou d'évidements qui forment un lit pour le pied.

8. Procédé de préparation d'une chaussure suivant l'une des revendications précédentes, dans lequel la tige est assemblée par couture de pièces découpées correspondantes, la première est ensuite cousue sur la tige et enfin, après mise en forme de la partie supérieure de la chaussure ainsi produite, la semelle est intégrée, caractérisée en ce que, avant la fixation de la première (2), la tige (1) est pourvue d'une piqûre ornementale (6) ou marquage qui marque l'endroit de transition (8) en le rebord inférieur (5) dirigé vers l'extérieur et qui s'étend toujours à même distance de l'arête (12) du rebord inférieur (5), la première (2) étant ensuite cousue sur la tige (1), par son bord périphérique (7), le long de cette piqûre ornementale (6) ou de ce marquage, et en ce que, au cours de la mise en forme ultérieure de la partie supérieure du soulier, celle-ci est alignée par rapport à la forme (13) de façon que le bord périphérique (7) de la première (2) soit disposé le long d'un bord du côté semelle (15) de la forme (13).
